# FASCICULE DE BREVET EUROPEEN

(11) **EP 0 418 179 B1**
(45) Date de publication et mention de la délivrance du brevet: **10.02.1993**
(21) Numéro de dépôt: 90440080.1
(22) Date de dépôt: 13.09.1990
(51) Int. Cl.: F24H 1/22

(54) **Chaudière électrique à turbulence cyclonique**
Elektrischer Kessel mit hydraulischer Turbulenz
Electric boiler with cyclonic turbulence

(30) Priorité: 14.09.1989 FR 8912227
(43) Date de publication de la demande: 20.03.1991
(73) Titulaire: Comparon, Jean-Daniel, F-68100 Mulhouse (FR)
(72) Inventeur: Comparon, Jean-Daniel, F-68100 Mulhouse (FR)
(74) Mandataire: Nithardt, Roland

(56) Documents cités:
- DE-A- 3 218 863
- FR-A- 1 601 556
- GB-A- 2 092 282

## Description

La présente invention concerne une chaudière électrique comportant au moins un réservoir cylindrique vertical contenant un liquide caloporteur, et au moins un corps de chauffe plongeant dans ce liquide, ce réservoir comportant au moins un orifice d'arrivée du liquide caloporteur et au moins un orifice de sortie de ce liquide, lesdits orifices d'arrivée et de sortie étant connectés à un réseau d'utilisation.

On connaît divers types de chaudières qui comportent généralement un réservoir de stockage du liquide caloporteur et un thermo-plongeur agencé pour assurer le chauffage de ce liquide. Ces chaudières contiennent souvent un volume d'eau relativement important et ont de ce fait une inertie thermique élevée. En outre, leur encombrement est tel qu'elles ne peuvent pas être montées facilement dans un appartement de petites dimensions et ne peuvent pas être utilisées comme appareils de chauffage individuel. voir, par example, GB-A-2 092 282.

La présente invention se propose de pallier à ces inconvénients en réalisant une chaudière de très petites dimensions, qui se prête bien à une utilisation en tant qu'appareil de chauffage individuel pouvant être monté dans un petit appartement et notamment dans les éléments de meubles d'une cuisine.

Ce but est atteint par la chaudière selon l'invention caractérisée en ce que les orifices d'arrivée et de sortie sont respectivement couplés à une tubulure d'amenée et à une tubulure d'évacuation qui sont disposées tangentiellement par rapport au réservoir cylindrique, et en ce que ladite tubulure d'amenée est voisine du fond du réservoir et ladite tubulure d'évacuation est voisine du haut du réservoir, de telle manière qu'il se forme à l'intérieur dudit réservoir une turbulence cylindrique orientée de bas en haut.

Selon un mode de réalisation avantageuse, la chaudière est caractérisée en ce que le réservoir comporte plusieurs entrées dont chacune est connectée à une tubulure d'amenée tangentielle par rapport aux parois intérieures du réservoir.

Ce réservoir peut également comporter plusieurs sorties dont chacune est connectée à une tubulure d'évacuation tangentielle par rapport aux parois intérieures du réservoir.

Selon une forme de réalisation préférée, la tubulure d'amenée forme un angle aigu avec une droite parallèle à l'axe du réservoir. Dans ce cas, l'angle est avantageusement compris entre 0 et 80°.

De façon préférentielle, la chaudière comporte plusieurs réservoirs montés en batterie.

Selon un autre mode de réalisation, ces réservoirs peuvent être montés en série.

Selon un autre mode de réalisation avantageuse, ces réservoirs sont montés en parallèle.

Selon une forme de réalisation préférée, chaque réservoir contient une batterie de corps de chauffe allongés disposés de façon centrale dans le volume de liquide contenu dans ce réservoir.

De façon préférentielle, la chaudière peut comporter quatre réservoirs disposés symétriquement selon les côtés d'un carré et les tubulures d'amenée d'une part et les tubulures d'évacuation d'autre part sont respectivement connectées en deux points du circuit d'utilisation.

Selon une forme de réalisation préférée, les tubulures tangentielles sont réparties de façon régulière autour des parois du réservoir.

La présente invention sera mieux comprise en référence à la description d'un exemple de réalisation et du dessin annexé dans lequel :
- la figure 1 représente une vue en perspective d'un premier mode de réalisation d'une chaudière électrique selon l'invention,
- la figure 2 représente une vue en perspective illustrant une forme de réalisation préférée de la chaudière électrique selon l'invention,
- la figure 3 représente une vue de dessus de la chaudière électrique selon la figure 2,
- la figure 4 représente une vue en élévation d'une autre construction de la chaudière électrique selon l'invention, et
- la figure 5 représente une vue de dessus de la réalisation selon la figure 4.

En référence à la figure 1, la chaudière électrique 10 représentée comporte essentiellement un réservoir cylindrique vertical 11 contenant un liquide caloporteur et au moins un corps de chauffe 12 plongé dans ce liquide. Selon la réalisation représentée, le corps de chauffe se compose de trois thermo-plongeurs 13 qui sont montés à la base d'un élément de fermeture 14 fixé à l'extrémité supérieure du réservoir 11 pour assurer une fermeture étanche de ce réservoir. Dans le présent cas, le dispositif de fermeture 14 comporte un socle inférieur 15 fileté, destiné à être vissé dans le col du réservoir 11, équipé d'un filetage 16 complémentaire.

Pour permettre la circulation du liquide caloporteur à l'intérieur du réservoir 10, ce dernier est équipé d'une tubulure d'amenée 17 voisine du fond du réservoir et d'une tubulure d'évacuation 18 voisine du haut de ce réservoir. La tubulure d'amenée 17 définit l'entrée dans le réservoir 11 et la tubulure d'évacuation 18 définit la sortie de ce réservoir. On notera que l'entrée et la sortie sont tangentielles et orientées de telle manière que la circulation à l'intérieur du réservoir s'effectue sous la forme d'une turbulence cylindrique orientée de bas en haut. Dans ce but, l'axe 19 de la tubulure d'amenée 17 forme avec une verticale 20, un angles α qui est de préférence compris entre 0 et 80° et avantageusement voisin de 60°. L'axe de la tubulure d'évacuation 18 peut former un angle droit avec la verticale.

Dans cette forme de réalisation, la chaudière électrique comporte un seul réservoir cylindrique dans lequel sont logés les corps de chauffe nécessaires pour assurer l'apport en énergie électrique suffisante pour. engendrer un réchauffement rapide et efficace du liquide caloporteur contenu dans ce réservoir.

La réalisation selon la figure 2 et qui constitue la forme préférentielle de la chaudière électrique selon l'invention, comporte quatre réservoirs 11 contenant chacun un liquide caloporteur et destiné à recevoir chacun au moins un thermo-plongeur pour assurer le réchauffement du liquide caloporteur. Chacun de ces réservoirs comporte une tubulure d'amenée 17 et une tubulure d'évacuation 18 qui sont de préférence agencées de manière à permettre une pénétration sensiblement tangentielle du liquide caloporteur dans le réservoir et une évacuation également tangentielle de ce liquide hors du réservoir. Les quatre réservoirs 11 sont couplés entre eux par l'intermédiaire d'une part de leur tubulure d'amenée 17 et d'autre part par leur tubulure d'évacuation 18. Toutes les tubulures d'amenée 17 sont connectées à un conduit d'amenée 21 et toutes les tubulures d'évacuation sont connectées à un conduit de sortie 22. Ces deux conduits sont raccordés à un réseau d'utilisation comportant de préférence un certain nombre d'échangeurs de chaleur constitués par des radiateurs de chauffage. Comme précédemment, les tubulures d'amenée sont disposées de telle manière que la circulation à l'intérieur des réservoirs se fasse selon une trajectoire sensiblement hélicoïdale allant de la tubulure d'amenée à la tubulure d'évacuation.

Comme le montre plus particulièrement la figure 3, les différents réservoirs 11 sont disposés en étoile et raccordés au conduit de sortie 22 par les tubulures d'évacuation 18.

Les figures 4 et 5 illustrent une variante selon laquelle le réservoir 11 comporte plusieurs tubulures d'amenée et au moins une tubulure d'évacuation. Les tubulures d'amenée 30 sont disposées de telle manière qu'elles débouchent à l'intérieur du réservoir en des points décalés angulairement de 120°. En outre ces tubulures d'amenée sont disposées sensiblement tangentiellement par rapport à la paroi intérieure du réservoir 11 et enfin leur axe forme un angles α qui est compris entre 0 et 80° et de préférence voisin de 60° par rapport à la verticale. Cet agencement permet de créer à l'intérieur du réservoir une circulation hélicoïdale illustrée schématiquement par les flèches 31. Cette circulation hélicoïdale a pour principal avantage d'améliorer le passage du liquide caloporteur sur les thermo-plongeurs et d'accroître de ce fait le rendement de la chaudière en réduisant considérablement le temps nécessaire pour porter le liquide caloporteur à la température souhaitée.

La tubulure d'évacuation 32 peut être disposée dans un plan horizontal. Elle est de préférence montée tangentiellement par rapport aux parois du réservoir. Elle peut être dédoublée voire triplée. Toutefois, on notera que l'obtention d'une turbulence hélicoïdale à l'intérieur du réservoir est essentiellement due à la disposition géométrique des tubulures d'amenée qui jouent le rôle d'injecteurs.

Au point de vue électrique, les différents thermo-plongeurs sont alimentés en puissance à travers un circuit commandé soit par un dispositif programmable soit par des thermostats ou par d'autres capteurs de température. Ces différents corps de chauffe peuvent être commandés individuellement ou en combinaison selon les besoins. Le liquide caloporteur est propulsé par une pompe montée sur le circuit (non représentée) à l'intérieur du ou des réservoirs de la chaudière. Lorsque cette chaudière se compose de plusieurs réservoirs comme le montrent les figures 2 et 3, les différentes tubulures d'amenée constituent un répartiteur qui permet d'amener un même débit de fluide dans les différents réservoirs. La circulation hélicoïdale à l'intérieur du réservoir assure le meilleur échange thermique possible entre les thermo-plongeurs et le liquide caloporteur. Elle permet notamment de brasser le liquide et d'éviter le dépôt de bulles de gaz sur les thermo-plongeurs en formant ainsi une sorte de gaine isolante séparant les éléments chauffants du liquide caloporteur. L'effet obtenu est que la montée en température est extrêmement rapide avec des puissances électriques relativement modestes.

Les différents réservoirs peuvent être disposés en ligne au lieu d'être disposés en étoile. Il est possible de les connecter en série ou de les connecter en parallèle.

## Revendications

1. Chaudière électrique (**10**) comportant au moins un réservoir cylindrique vertical (**11**) contenant un liquide caloporteur, et au moins un corps de chauffe (**12**) plongeant dans ce liquide, ce réservoir (**11**) comportant au moins un orifice d'arrivée du liquide caloporteur et au moins un orifice de sortie de ce liquide, lesdits orifices d'arrivée et de sortie étant connectés à un réseau d'utilisation, caractérisée en ce que les orifices d'arrivée et de sortie sont respectivement couplés à une tubulure d'amenée (**17**) et à une tubulure d'évacuation (**18**) qui sont disposées tangentiellement par rapport au réservoir cylindrique (**11**); et en ce que ladite tubulure d'amenée (**17**) est voisine du fond du réservoir et ladite tubulure d'évacuation (**18**) est voisine du haut du réservoir (**11**), de telle manière qu'il se forme à l'intérieur dudit réservoir (**11**) une turbulence cylindrique orientée de bas en haut.

2. Chaudière selon la revendication 1, caractérisée en ce que le réservoir (**11**) comporte plusieurs entrées dont chacune est connectée à une tubulure d'amenée tangentielle par rapport aux parois intérieures du réservoir (**11**).

3. Chaudière selon la revendication 1, caractérisée en ce que le réservoir (**11**) comporte plusieurs sorties dont chacune est connectée à une tubulure d'évacuation tangentielle par rapport aux parois intérieures du réservoir (**11**).

4. Chaudière selon la revendication 1, caractérisée en ce que la tubulure d'amenée (**17**) forme un angle aigu avec une droite parallèle à l'axe du réservoir (**11**).

5. Chaudière selon la revendication 4, caractérisée en ce que ledit angle est compris entre 0 et 80°.

6. Chaudière selon la revendication 1, caractérisée en ce qu'elle comporte plusieurs réservoirs (**11**) montés en batterie.

7. Chaudière selon la revendication 6, caractérisée en ce que les réservoirs (**11**) sont montés en série.

8. Chaudière selon la revendication 6, caractérisée en ce que les réservoirs (**11**) sont montés en parallèle.

9. Chaudière selon la revendication 1, caractérisée en ce que chaque réservoir (**11**) contient une batterie de corps de chauffe (**12**) allongés disposés de façon centrale dans le volume de liquide contenu dans ce réservoir (**11**).

10. Chaudière selon la revendication 8, caractérisée en ce qu'elle comporte quatre réservoirs (**11**) disposés symétriquement selon les côtés d'un carré et en ce que les tubulures d'amenée (**17**) d'une part et les tubulures d'évacuation (**18**) d'autre part sont respectivement connectées en deux points du circuit d'utilisation.

11. Chaudière selon les revendications 2 et 3, caractérisée en ce que les tubulures tangentielles sont réparties de façon régulière autour des parois du réservoir (**11**).

## Claims

1. Electric boiler (10) comprising at least one vertical cylindrical reservoir (11) containing a heat exchanging liquid medium, and at least one heating element (12) which is plunged into this liquid, this reservoir (11) including at least one inlet orifice for the heat exchanging liquid 'and at least one outlet orifice for this liquid, the said inlet and outlet orifices being connected to a utilization network, characterized in that the inlet and outlet orifices are respectively connected to a supply pipe (17) and an evacuation pipe (18) which are placed tangentially with respect to the cylindrical reservoir (11) and in that the said supply pipe (17) is close to the base of the reservoir (11) and the said evacuation pipe (18) is close to the top of the reservoir (11) so that a cylindrical turbulence oriented from bottom to top is formed inside the said reservoir (11).

2. Boiler according to claim 1, characterized in that the reservoir (11) includes several inlets, each of which is connected to a supply pipe which is tangential with respect to the internal walls of the reservoir (11).

3. Boiler according to claim 1, characterized in that the reservoir (11) includes several outlets, each of which is connected to an evacuation pipe which is tangential with respect to the internal walls of the reservoir (11).

4. Boiler according to claim 1, characterized in that the supply pipe (17) forms an acute angle with a straight line parallel to the axis of the reservoir (11).

5. Boiler according to claim 4, characterized in that the said angle is between 0 and 80°.

6. Boiler according to claim 1, characterized in that it comprises several reservoirs (11) assembled as a battery.

7. Boiler according to claim 6, characterized in that the reservoirs (11) are assembled in series.

8. Boiler according to claim 6, characterized in that the reservoirs (11) are assembled in parallel.

9. Boiler according to claim 1, characterized in that each reservoir (11) contains a battery of elongated heating elements (12) placed centrally in the volume of liquid contained in this reservoir (11).

10. Boiler according to claim 8, characterized in that it includes four reservoirs (11) symmetrically disposed around the sides of a square and that the supply pipes (17) on the one hand and the evacuation pipes (18) on the other hand are respectively connected at two points in the utilization circuit.

11. Boiler according to claims 2 and 3, characterized in that the tangential pipes are distributed at equidistant points around the walls of the reservoir (11).

## Patentansprüche

1. Elektroheizkessel (10) mit mindestens einem zylindrischen senkrechten Behälter (11), der eine Wärmeübertragungs-flüssigkeit beinhaltet und mit mindestens einem in dieser Flüssigkeit versenkten Heizelement (12) versehen ist, wobei dieser Behälter (11) mindestens eine Eingangsöffnung für die Wärmeübertragungsflüssigkeit und mindestens eine Ausgangsöffnung für diese Flüssigkeit enthalten muss; die erwähnten Eingangs- und Ausgangsöffnungen müssen mit einem Verbrauchernetz verbunden sein, dadurch gekennzeichnet, dass die Eingangs- und Ausgangsöffnungen jeweils mit einem Zufuhrstutzen (17) und mit einem Entleerungsstutzen (18), die tangential gegenüber dem zylindrischen Behälter (11) liegen, gekoppelt sind, sowie darin, dass der sogenannte Zufuhrstutzen (17) an dem Behälterboden und der sogenannte Entleerungsstutzen (18) an dem Behälteroberteil so angrenzen, dass sich im Innenraum dieses Behälters (11) einen von unten nach oben orientierten zylindrischen Stutzen bildet.

2. Heizkessel gemäss Anspruch 1, dadurch gekennzeichnet, dass der Behälter (11) mehrere Eingänge beinhaltet, wobei jeder mit einem gegenüber den internen Seitenwänden des Behälters (11) tangentialen Zufuhrstutzen verbunden ist.

3. Heizkessel gemäss Anspruch 1, dadurch gekennzeichnet, dass der Behälter (11) mehrere Ausgänge beinhaltet, wobei jeder mit einem gegenüber den internen Seitenwänden des Behälters (11) tangentialen Entleerungsstutzen verbunden ist.

4. Heizkessel gemäss Anspruch 1, dadurch gekennzeichnet, dass der Zufuhrstutzen (17) mit einer Gerade, die gleichlaufend mit der Behälterachse (11) ist, einen Spitzwinkel bildet.

5. Heizkessel gemäss Anspruch 4, dadurch gekennzeichnet, dass der sogenannte Winkel zwischen 0 und 80° beträgt.

6. Heizkessel gemäss Anspruch 1, dadurch gekennzeichnet, dass dieser mehrere batterieähnlich montierte Behälter (11) beinhaltet.

7. Heizkessel gemäss Anspruch 6, dadurch gekennzeichnet, dass die Behälter (11) serienweise montiert sind.

8. Heizkessel gemäss Anspruch 6, dadurch gekennzeichnet, dass die Behälter (11) parallel montiert sind.

9. Heizkessel gemäss Anspruch 1, dadurch gekennzeichnet, dass jeder Behälter (11) eine Batterie für die gedehnten, zentral im Flüssigkeitsvolumen dieses Behälters eingerichteten Heizelemente (12) beinhaltet.

10. Heizkessel gemäss Anspruch 8, dadurch gekennzeichnet, dass er vier nach dem Prinzip der Quadratseiten symmetrisch eingerichtete Behälter (11) beinhaltet und dass die Zufuhrstutzen (17) einerseits und die Entleerungsstutzen (18) andererseits jeweils mit zwei Stellen des Verbraucherstromkreises verbunden sind.

11. Heizkessel gemäss den Ansprüchen 2 und 3, dadurch gekennzeichnet, dass die Tangentialstutzen regelmässig um die Behälterwände (11) verteilt sind.
